# EUROPÄISCHE PATENTSCHRIFT

(11) **EP 0 822 611 B1**
(45) Veröffentlichungstag und Bekanntmachung des Hinweises auf die Patenterteilung: **10.10.2001**
(21) Anmeldenummer: 97111997.9
(22) Anmeldetag: 15.07.1997
(51) Int. Cl.: H01R 9/26

(54) **Reihenklemme, insbesondere Initiator-Aktor-Klemme**
Terminal block especially for initiator/actor terminals
Barette à borne notamment pour des bornes initiateurs/acteurs

(30) Priorität: 31.07.1996 DE 19630859
(43) Veröffentlichungstag der Anmeldung: 04.02.1998
(73) Patentinhaber: Conrad, Gerd, D-33104 Paderborn (DE); Hölscher, Heinrich, D-33098 Paderborn (DE)
(72) Erfinder: Conrad, Gerd, 33104 Paderborn (DE)
(74) Vertreter: Schirmer, Siegfried, Dipl.-Ing.

(56) Entgegenhaltungen:
- DE-A- 3 704 784
- DE-C- 4 438 802

## Beschreibung

Die Erfindung betrifft eine Reihenklemme, insbesondere eine Initiator-Aktor-Klemme, mit in Anschlußscheiben angeordneten Signalleiteranschlüssen sowie Verteilerkontaktteilen zur Querverteilung der elektrischen Leistung zur versorgungs- und steuerungstechnischen Verknüpfung elektrischer Bauteile mit Hilfe von die Verteilerkontaktteile überbrückenden, in diese einsteckbaren und in der Länge variablen Querverteilerleisten.

Derartige Reihenklemmen bestehen üblicherweise aus einer Vielzahl zu einem Anschlußblock zusammengesetzter einzelner Anschlußscheiben, die jeweils mit Signalleiteranschlüssen sowie mit aus einem Gehäuse und Verteilerkontaktteilen gebildeten Verteilerelementen ausgerüstet sind. Die Verteilerkontaktteile verfügen einerseits über eine Anschlußstelle für einen Leiter und andererseits über entsprechende Verbindungskontakte, um beim Aneinanderfügen der separat zur Verfügung stehenden Anschlußscheiben bzw. beim Verbinden der Verteilerelemente eine elektrische Querverbindung zwischen den Verteilerkontaktteilen herzustellen. Außerdem ist zur Gewährleistung der sicheren elektrischen Verbindung auch ein mechanisches Zusammenfügen der Verteilerelemente über an diesen angeformte Verbindungsmittel erforderlich. Die Montage oder Demontage derartiger Reihenklemmen ist mit einem hohen Arbeitsaufwand verbunden. Aufgrund der Vielzahl von Einzelteilen ist der Lagerhaltungsaufwand ebenfalls entsprechend hoch. Außerdem sind die über die Querverbindungsquerschnitte und Verbindungskontakte der Verteilerkontaktteile übertragbaren Leistungen begrenzt.

Darüber hinaus sind auch bereits Initiator-Aktor-Klemmen zum Verdrahten von Maschinen und Anlagensteuerungen bekannt, die aus einzelnen, im wesentlichen einstückig geformten Anschlußscheiben bestehen, wobei integrierte Verbindungsschienen beim Aufrasten der Klemmen für eine automatische Potentialverbindung sorgen. Jedoch müssen auch hierbei die Anschlußblöcke aus Einzelelementen zusammengefügt werden, so daß die Lagerhaltung und der Montageaufwand beim Anwender relativ hoch ist.

Aus der DE-A-37 04 784 ist eine Verbindungsklemme mit lösbaren Brücken zur elektrischen Verbindung benachbart angeordneter Klemmen bekannt. Dabei werden in der Verbindungsklemme nebeneinander angeordnete Kontaktklemmen durch eine Querverbindungsschiene verbunden, deren Länge sich nach der Anzahl nebeneinanderliegender bzw. zu verbindender Klemmen bzw. die Klemmen aufnehmender Anschlußscheiben richtet. Die Längeneinstellung der Querverbindungsschiene erfolgt durch das Abtrennen eines oder mehrerer, entsprechend der Breite der Anschlußscheibe dimensionierter Schienenabschnitte. Gemäß dieser Druckschrift verfügen die Anschlußscheiben auch über Schlitzöffnungen zum Einführen und Versenken der Querverbindungsschienen.

Die aus der DE-A-44 38 802 bekannte Reihenklemme verwendet Verteilerkontaktteile, deren Leiteranschlüsse zwar ebenfalls als Federzuganschlüsse (Klemmfedern) ausgebildet sind, deren Stromschienenstücke jedoch seitliche Buchsenanschlüsse und seitliche Stecklaschen aufweisen. Derartige Verteilerkontaktteile können nicht bei einer Reihenklemme gemäß Dokument DE-A-37 04 784 eingesetzt werden, da die Querverbindung in jeweils unterschiedlicher Weise, nämlich auf der einen Seite über einen Buchsen-Stecklaschen-Kontakt und auf der anderen Seite über eine an einer Stromschiene elastisch verklemmte Querverbindungsschiene, erfolgt.

Der Erfindung liegt die Aufgabe zugrunde, eine Reihenklemme der eingangs erwähnten Art so auszubilden, daß bei der Verdrahtung von Maschinen- und Anlagensteuerungen mit Reihenklemmen der Arbeits- und Lagerhaltungsaufwand verringert und eine Querverteilung großer elektrischer Leistungen vorgenommen werden kann.

Diese Aufgabe wird erfindungsgemäß bei einer Reihenklemme gemäß dem Oberbegriff des Patentanspruchs 1 in der Weise gelöst, daß ein erster Schenkel des im wesentlichen als U-Profil ausgebildeten Verteilerkontaktteils als Kontaktfläche für einen anzuschließenden Leiter dient, während ein zweiter Schenkel mit einem diesen im U-Profil gegenüberliegenden Klemmsteg die Einstecköffnung und Kontaktfläche für die Querverteilerleiste bildet. In Ausgestaltung der Erfindung ist zur Bildung einer trichterartigen Einstecköffnung für die Querverteilerleiste der zweite Schenkel an seinem freien Ende nach außen abgebogen und der Klemmsteg an seinem freien Ende zum zweiten Schenkel abgekröpft. Zweckmäßigerweise ist der zweite Schenkel durch einen Schlitz geteilt und der erste Schenkel mit einer Klemmfeder zum Halten des Leiters versehen.

In Ausgestaltung der Erfindung bilden die Anschlußscheiben ein dem jeweiligen Anwendungsfall in der Breite entsprechendes, einstückiges Kompaktelement.

Gegenüber den vergleichbaren Bauteilen gemäß dem Stand der Technik kann das erfindungsgemäße Verteilerkontakteil auf einfache Weise einstückig hergestellt werden und gewährleistet trotz des einfachen Aufbaus einen sicheren und dauerhaften Kontakt mit der Querverteilerleiste. Das Einfügen der Querverteilerleiste wird durch den nach außen abgewinkelten Kontaktschenkel und die Abkröpfung des Klemmschenkels erleichtert. Durch die Abkröpfung wird zudem der Kontakt mit der Querverteilerleiste verbessert. Die geschnitzte Ausbildung des Kontaktschenkels erhöht zudem dessen Elastizität und erleichtert das Einsetzen und die Entnahme der Querverteilerleiste.

Ein Ausführungsbeispeiel der Erfindung wird anhand der beigefügten Zeichnung näher erläutert. Es zeigen:
- Fig. 1: eine isometrische Darstellung einer aus zwei Anschlußscheiben gebildeten, als ein Kompaktelement ausgeführten Reihenklemme mit Querverteilerleisten zur Herstellung der elektrischen Querverbindung zwischen den einzelnen Anschlüssen;
- Fig. 2: eine Seitenansicht eines der in den Anschlußscheiben angeordneten Verteilerkontaktteile;
- Fig. 3: eine Draufsicht nach Figur 2 und
- Fig. 4: eine isometrische Darstellung einer die Verteilerkontaktteile verbindenden, in Segmente aufgeteilten Querverteilerleiste.

Gemäß Figur 1 besteht die Reihenklemme aus zwei (oder auch mehreren) zu einem Kompaktelement 7 zusammengefügten Anschlußscheiben 1 mit einstückig angeformten Gehäusen 8 zur Aufnahme jeweils eines Verteilerkontaktteils 4. Die Anschlußscheiben 1 verfügen des weiteren über Signalleiteranschlüsse 2 zur Verbindung mit einer nicht dargestellten Elektronik. Die elektrische Querverbindung zwischen den in nebeneinander liegenden Ebenen befindlichen Verteilerkontaktstellen erfolgt über Querverteilerleisten 5.

Die Verteilerkontaktteile 4 sind, wie Figur 2 zeigt, im wesentlichen U-förmig ausgebildet. Ein erster aufrechter Schenkel 4a des Verteilerkontaktteils 4 bildet die Kontaktfläche für einen elektrischen Leiter (nicht dargestellt), der in eine Anschlußöffnung 9 im Gehäuse 8 der Anschlußscheibe 1 gesteckt wird und federnd mit dem ersten Schenkel 4a des Verteilerkontaktteils 4 verbunden wird. Das Verklemmen des Leiters erfolgt mit einer am ersten Schenkel 4a angebrachten Klemmfeder 3, die über eine Betätigungsöffnung 11 im Gehäuse 8 gespannt wird und nach deren Freigabe den anzuschließenden Leiter fest gegen den ersten Schenkel 4a des Verteilerkontaktteils 4 preßt. Die elektrische Querverbindung zwischen - je nach Größe des Kompaktelements 7 - zwei oder mehreren nebeneinander liegenden Verteilerkontaktteilen 4 erfolgt durch Einsetzen der Querverteilerleiste 5 in die jeweils miteinander zu verbindenden Verteilerkontaktteile 4, mit deren zweitem, durch einen Schlitz 10 geteilt ausgeführtem Schenkel 4b die Querverteilerleiste 5 verspannt wird. Zu diesem Zweck ist innerhalb des Verteilungskontaktteils 4 ein parallel zu dem zweiten aufrechten Schenkel 4b verlaufender, an seinem oberen Ende abgekröpfter Klemmsteg 4c befestigt. Aufgrund der Federwirkung des zweiten Schenkels 4b und des Klemmstegs 4c wird die zwischen diese eingeführte Querverteilerleiste fest mit dem jeweiligen Verteilerkontaktteil 4 verspannt. Der zweite aufrechte Schenkel 4b ist zur Erhöhung der Elastizität geschlitzt ausgebildet. Sein oberes freies Ende ist nach außen geringfügig abgebogen, um in Verbindung mit der abgekröpften Ausführung des Klemmsteges 4c die Querverteilerleiste problemlos einstecken zu können.

Gemäß der Erfindung bilden entsprechend dem jeweiligen Einsatzfall zwei oder mehrere Anschlußscheiben 1 jeweils ein auf der Tragschiene 6 gehaltenes Kompaktelement 7, das somit in verschiedenen Breiten bzw. mit einer unterschiedlichen Anzahl von Querverbindungsanschlüssen ausgeführt sein kann. Entsprechend der Anzahl der zu verbindenden Queranschlüsse werden Querverteilerleisten 5 unterschiedlicher Länge benötigt. Gemäß Figur 4 sind die Querverteilerleisten 5 durch Einkerbungen 5a in einzelne Sektionen 5b unterteilt, wobei die Länge einer Sektion 5b der Breite einer Anschlußscheibe 1 entspricht. Je nach Anzahl der zu einem vorgefertigten Kompaktelement 7 vereinigten Anschlußscheiben bzw. der zu verbindenden Queranschlüsse kann eine Querverteilerleiste 5 erforderlicher Länge durch Abtrennen an den eine Sollbruchstelle bildende Einkerbungen 5a auf einfache Weise hergestellt werden.

Das Einfügen der Querverteilerleisten 5 in die aus dem Klemmsteg 4c und dem zweiten Schenkel 4b des Verteilerkontaktteils 4 gebildete Klemmstelle erfolgt, wie aus Figur 1 erkennbar ist, jeweils über durchgehende Schlitzöffnungen 12 im Kompaktelement 7.

### Aufstellung der Bezugszeichen:

- 1: Anschlußscheiben
- 2: Signalleiteranschluß
- 3: Klemmfeder
- 4: Verteilerkontaktteil
- 4a: erster aufrechter Schenkel
- 4b: zweiter aufrechter Schenkel
- 4c: Klemmsteg
- 5: Querverteilerleiste
- 5a: Einkerbung (Sollbruchstelle)
- 5b: Sektionen von 5
- 6: Tragschiene
- 7: Kompaktelement
- 8: Gehäuse
- 9: Anschlußöffnung
- 10: Schlitz in 4b
- 11: Betätigungsöffnung
- 12: Schlitzöffnung (Einstecköffnung)

## Patentansprüche

1. Reihenklemme, insbesondere Initiator-Aktor-Klemme, mit in Anschlußscheiben (1) angeordneten Signalleiteranschlüssen (2) sowie Verteilerkontaktteilen (4) zur Querverteilung der elektrischen Leistung zur versorgungs- und steuerungstechnischen Verknüpfung elektrischer Bauteile mit Hilfe von die Verteilerkontaktteile (4) überbrückenden, in diese einsteckbaren und in der Länge variablen Querverteilerleisten (5), **dadurch gekennzeichnet, daß** ein erster Schenkel (4a) des im wesentlichen als U-Profil ausgebildeten Verteilerkontaktteils (4) als Kontaktfläche für einen anzuschließenden Leiter dient, während ein zweiter Schenkel (4b) mit einem diesem im U-Profil gegenüberliegenden Klemmsteg (4c) die Einstecköffnung und Kontaktfläche für die Querverteilerleiste (5) bildet.

2. Reihenklemme nach Anspruch 1, **dadurch gekennzeichnet, daß** zur Bildung einer trichterartigen Einstecköffnung für die Querverteilerleiste (5) der zweite Schenkel (4b) an seinem freien Ende nach außen abgebogen und der Klemmsteg (4c) an seinem freien Ende zum zweiten Schenkel (4b) hin abgekröpft ist.

3. Reihenklemme nach Anspruch 1 und 2, **dadurch gekennzeichnet, daß** der zweite Schenkel durch einen Schlitz (10) geteilt ist.

4. Reihenklemme nach Anspruch 1, **dadurch gekennzeichnet, daß** der erste Schenkel (4a) mit einer Klemmfeder (3) zum Halten des Leiters versehen ist.

5. Reihenklemme nach Anspruch 1, **dadurch gekennzeichnet, daß** die Anschlußscheiben (1) ein dem jeweiligen Anwendungsfall in der Breite entsprechendes, einstückiges Kompaktelement (7) bilden.

## Claims

1. Terminal block, particularly an initiator/actuator terminal block, with signal line terminals (2) arranged in connection plates (1) as well as distributor contact parts (4) for cross distribution of the electric power for the linking, in terms of supply and control technology, of electrical components with the aid of cross distributor strips (5) which bridge over and can be plugged into the distributor contact parts (4) and are variable in length, **characterised in that** a first limb (4a) of the distributor contact part (4), which is constructed substantially as a U-shaped profile, serves as a contact surface for a conductor to be connected, whilst a second limb (4b) forms, together with a clamping web (4c) which lies opposite this in the U-shaped profile, the plug-in opening and contact surface for the cross distributor strip (5).

2. Terminal block according to claim 1, **characterised in that** for formation of a funnel-like plug-in opening for the cross distributor strip (5) the second limb (4b) is bent outwardly at its free end and the clamping web (4c) is bent at right angles at its free end towards the second limb (4b).

3. Terminal block according to claim 1 and 2, **characterised in that** the second limb is divided by a slot (10).

4. Terminal block according to claim 1, **characterised in that** the first limb (4a) is provided with a clamping spring (3) for retaining the conductor.

5. Terminal block according to claim 1, **characterised in that** the connection plates (1) form a one-piece compact element corresponding in width to the respective application.

## Revendications

1. Barrette à bornes, notamment pour des bornes initiateurs-acteurs ayant des branchements de fils de signalisation disposés dans des plaques de branchement (1), ainsi que des ensembles de pièces de contacts de distribution pour la distribution transversale de la puissance électrique vers des combinaisons techniques d'alimentation et de commande de composants électriques, à l'aide de barrettes de distribution transversales (5) reliant les pièces des contacts de distribution (4), s'insérant entre celles-ci et de longueur variable,
**caractérisée en ce qu'**
une première branche (4a) du contact de distribution (4) constitué essentiellement d'un profil en U, sert de surface de contact pour un conducteur à raccorder, et une deuxième branche (4b) forme avec une barrette de serrage (4c), faisant face à ce profil en U, l'ouverture d'insertion et les surfaces de contact de la barrette de distribution transversale (5).

2. Barrette à bornes selon la revendication 1,
**caractérisée en ce que**
la deuxième branche (4b) est pliée à son extrémité libre vers l'extérieur et la barrette de serrage (4c) est recourbée à son extrémité libre en direction de la deuxième branche (4b) pour constituer une ouverture d'introduction en forme d'entonnoir pour la barrette de distribution transversale (5).

3. Barrette à bornes selon les revendications 1 et 2,
**caractérisée en ce que**
la deuxième branche est divisée par une fente (10).

4. Barrette à bornes selon la revendication 1,
**caractérisée en ce que**
la première branche (4a) comporte un ressort de serrage (3) pour le maintien en place du conducteur.

5. Barrette à bornes selon la revendication 1,
**caractérisée en ce que**
les plaques de branchement (1) forment un élément compact (7) en une seule pièce dont la largeur est fonction de chaque cas d'utilisation.
